# FASCICULE DE BREVET EUROPEEN

(11) **EP 3 491 955 B1**
(45) Date de publication et mention de la délivrance du brevet: **23.09.2020**
(21) Numéro de dépôt: 18208854.2
(22) Date de dépôt: 28.11.2018
(51) Int. Cl.: A43B 5/04, A43C 11/14

(54) **DISPOSITIF DE SERRAGE POUR CHAUSSURE DE SPORT**
SPANNVORRICHTUNG FÜR SPORTSCHUH
FASTENING DEVICE FOR SPORT SHOE

(30) Priorité: 30.11.2017 FR 1771289
(43) Date de publication de la demande: 05.06.2019
(73) Titulaire: Salomon S.A.S., 74370 Epagny Metz-Tessy (FR)
(72) Inventeur: DANEZIN, Jean-Bruno, 74270 Chilly (FR)

(56) Documents cités:
- EP-A1- 0 642 747
- EP-A1- 1 642 514
- EP-A1- 2 494 880
- WO-A1-2016/075621

## Description

La présente demande concerne une sangle de maintien et de serrage pour une chaussure de sport. Plus particulièrement, la présente invention concerne une sangle de serrage dite "bas de jambe", car elle maintient et serre la partie haute d'une chaussure de sport contre le bas de jambe d'un utilisateur. De telles sangles sont utilisées dans les chaussures de ski et notamment dans les chaussures qui comportent une coque rigide et un élément de confort interne appelé chausson interne.

Dans la pratique du ski alpin de piste ou du ski alpin de randonnée, les phases de descente, à proprement parlé, nécessitent d'avoir un appui arrière solide au niveau du bas de jambe de l'utilisateur. C'est pourquoi la plupart des chaussures de ski comportent un collier dont au moins la portion arrière est rigide et prend appui mécaniquement sur le bas de coque. Outre les différents dispositifs de fermeture de la chaussure qui permettent d'ajuster la coque contre le pied de l'utilisateur, un dispositif de serrage est prévu pour relier le bas de jambe de l'utilisateur à la partie arrière du collier de la chaussure.

Dans l'art antérieur, ces sangles bas de jambe comprennent une première portion de sangle, par exemple ancrée sur le côté latéral du collier, une deuxième portion de sangle, alors ancrée sur le côté médial du collier, des moyens d'appariement des deux portions de sangle et des moyens de réglage en longueur d'une des deux portions de sangle. Le document EP 1 484 992 décrit un tel dispositif dans lequel les moyens d'appariement sont constitués d'une boucle fixée à une extrémité de la première portion de sangle et prévue pour recevoir le passage de la deuxième portion de sangle. Les moyens de réglage en longueur sont, quant à eux, constitués par deux portions complémentaires de bande auto-agrippante (velcro) fixées sur la deuxième portion de sangle.

Il a été proposé dans l'art antérieur d'inclure des éléments ou des portions élastiques dans les dispositifs de serrage bas de jambe. En fonction du module élastique des éléments élastiques présents dans les dispositifs de serrage, on obtiendra plus de confort ou plus de performance, mais il ne sera pas possible d'obtenir les deux à la fois. C'est notamment le cas dans la chaussure de ski divulguées dans le document EP 1 087 676, dans laquelle la mise en place d'un dispositif de serrage à portion élastique est sensée apporter un surplus d'énergie améliorant la performance du skieur. En revanche si la portion élastique se révèle trop lâche, l'utilisateur bénéficiera d'un meilleur confort au détriment de la performance.

Le document WO2016/076621 décrit une sangle bas de jambe pour chaussure de ski qui prévoit des moyens pour empêcher une trop grande extension d'une portion élastique de sangle.

L'objectif de la présente invention est de fournir un dispositif de serrage bas de jambe qui améliorera alternativement le confort ou la performance.

L'objectif de la présente invention est également de fournir un dispositif de serrage du bas de jambe pour une chaussure de sport qui permette une plus grande modularité d'utilisation pour l'utilisateur.

Enfin, l'objectif de l'invention est également de simplifier l'utilisation du dispositif de serrage du bas de jambe pour l'utilisateur.

L'invention est définie par les caractéristiques de la revendication indépendante 1. Les revendications dépendantes 2 à 10 définissent des modes d'exécution particuliers de la chaussure selon l'invention.

De préférence, un troisième moyen d'ancrage est prévu pour relier la deuxième portion de sangle à la coque. Ce troisième moyen d'ancrage pourra comprendre une bride et éventuellement une boucle à travers de laquelle passe la deuxième portion de sangle.

Dans un mode de réalisation de l'invention, le deuxième moyen d'ancrage comprend un anneau solidaire de la coque et dans lequel passe la deuxième portion de sangle.

Dans un mode de réalisation alternatif, le deuxième moyen d'ancrage comprend un crochet solidaire de l'un des deux éléments suivants ; la coque ou la deuxième portion de sangle, ledit crochet coopérant avec un anneau solidaire de l'autre desdits deux éléments.

Les moyens d'appariement et de réglage en longueur pourront se présenter sous toute forme connue pour ce type de moyen. A titre d'exemple et de manière non limitative, on pourra notamment envisager les deux configurations suivantes :
- moyens d'appariement sous forme d'une boucle et moyens de réglage en longueur sous forme de bande auto-agrippante de type Velcro,
- moyens d'appariement et de réglage en longueur combinés sous la forme d'une boucle à griffe.

L'invention sera mieux comprise à la lumière de la description à laquelle sont jointes les figures:
La figure 1 est vue en perspective d'une chaussure de ski selon l'invention.
Les figures 2 et 3 sont des vues en coupe partielle de la chaussure de la figure 1 selon un premier mode de réalisation de l'invention.
Les figures 4 et 5 sont des vues en coupe partielle de la chaussure de la figure 1 selon un deuxième mode de réalisation de l'invention.
Les figures 6 et 7 sont des vues en coupe partielle selon un troisième mode de réalisation de l'invention.

La figure 1 décrit une chaussure de ski équipée d'une sangle à option selon un premier mode de réalisation de l'invention.

La chaussure de ski 1 est constituée d'une coque rigide 2, elle-même comportant un bas de coque 22 surmonté d'un collier 21. Le bas de coque 22 et le collier 21 sont par exemple obtenus par injection de matière plastique de type PA, PU, PE ou toute autre matière injectable. Ils peuvent également être réalisés à l'aide de matériaux composites, notamment à l'aide de fibres (carbones, verre..........) noyées dans une résine thermodurcissable ou thermoplastique. Un chausson interne 3 est inséré à l'intérieur de la coque 2 afin d'assurer le confort de l'utilisateur. Le chausson est composé d'un assemblage, collé et/ou cousu et/ou soudé de différents éléments dont le détail ne sera pas repris dans cette description.

La chaussure de ski 1 comprend une pluralité de dispositif de fermeture 5 ainsi qu'un dispositif de serrage à option 4.

Les figures 2 et 4 décrivent une coupe partielle de la chaussure selon un plan sensiblement horizontal. Le collier 21 comprend une partie postérieure 211 destinée à se trouver au regard de la partie arrière du bas de jambe de l'utilisateur. Cette partie postérieure 211 se prolonge respectivement du côté médial et du côté latéral par des overlaps médial et radial 212, 213. Le glissement de l'overlap médial 212 sur l'overlap radial 213 permet d'adapter la circonférence du collier 21 à l'utilisateur.

Le dispositif de serrage à option 4 du bas de jambe de l'utilisateur selon la premier mode de réalisation comporte une première portion de sangle 41 fixée à l'aide d'un premier moyen d'ancrage 43 au collier 21. Dans le cas précis, le premier ancrage 43 est fixé de manière solidaire et de manière essentiellement permanente sur le côté médial du collier. Le premier moyen d'ancrage 43 peut par exemple comprendre un rivet ou un ensemble vis-écrou. Dans une variante non représentée, des moyens sont prévus pour modifier la position précise du premier moyen d'ancrage. Par exemple, une position haute et une position basse pourra être prévue pour une meilleure adaptation à la morphologie de l'utilisateur. Bien qu'une modification de la position du premier moyen d'ancrage puisse être prévue, on considère néanmoins que la fixation du premier moyen d'ancrage est essentiellement permanente dans la mesure où la première portion de sangle sera toujours ancrée sur le collier, quelle qu'en soit la position précise.

Le dispositif de serrage à option selon l'invention comporte une deuxième portion de sangle 42 qui avec la première portion de sangle 41 assure l'entourage du bas de jambe de l'utilisateur. Des moyens d'appariement 44 et des moyens de réglage 45 en longueur d'une des deux portions de sangle sont prévus pour assurer l'adaptation à la circonférence désirée par l'utilisateur. Dans le cas précis du premier mode de réalisation de l'invention, les moyens d'appariement 44 consistent en une boucle 441 qui est fixée à l'extrémité de la première portion de sangle 41 et à travers de laquelle passe la deuxième portion de sangle 42. Les moyens de réglage en longueur 45 comportent deux bandes de matière auto-agrippante, par exemple de type bande Velcro qui sont fixées sur la deuxième portion de sangle 42.

Conformément à l'invention, un deuxième moyen d'ancrage 46, non permanent, est prévu pour relier la deuxième portion de sangle 42 au collier du côté opposé au côté sur lequel le premier moyen d'ancrage 43 est fixé. Dans le cas d'espèce, le deuxième moyen d'ancrage 46 comprend un crochet 461 susceptible de coopérer avec un anneau 462. L'anneau 462 est fixé à la deuxième portion de sangle 42 par l'intermédiaire d'une première bande 421. Le crochet 461 est fixé au collier 21 par l'intermédiaire d'une deuxième bande 422.

De manière optionnelle, un troisième moyen d'ancrage 47 est prévu entre la deuxième portion de sangle 42 et le collier. Ce troisième moyen d'ancrage est essentiellement permanent. C'est-à-dire que dans l'utilisation quotidienne de la chaussure de ski, l'utilisateur ne sera pas amené à le défaire. Dans le premier mode de réalisation décrit aux figures 2 et 3, le troisième moyen d'ancrage 47 consiste en une boucle 471 fixée à l'une des extrémités d'une bride 472. L'autre extrémité de la bride 472 est fixée au collier 21.

Dans le deuxième mode de réalisation décrit aux figures 4 et 5, le troisième moyen d'ancrage consiste en une simple bride 472 dont l'une des extrémités est fixée à la deuxième portion de sangle 42 et l'autre extrémité de la bride est fixée au collier 21.

Le troisième moyen d'ancrage 47 garantit, entre autre, un meilleur positionnement de la deuxième portion de sangle 42, notamment dans la configuration de la sangle à option qui va être décrite ci-après en référence aux figures 3 et 5.

Dans la configuration de la sangle à option décrite aux figures 2 et 4, le deuxième moyen d'ancrage est dans un état « connecté » et la sangle se comporte comme une sangle bas de jambe de l'art antérieur. L'utilisateur exerce une traction sur l'extrémité libre 424 de la deuxième portion de sangle 42. Cette traction est transmise, d'une part, à la partie médiale du collier 21, par l'intermédiaire des moyens d'appariement 44 et de la première portion de sangle 41 et, d'autre part, à la partie latérale du collier par l'intermédiaire des deuxièmes moyen d'ancrage 46. Lorsque la circonférence désirée est atteinte, l'utilisateur rabat l'extrémité libre 424 de sorte que les deux bandes velcro des moyens de réglage en longueur 45 s'interconnectent l'une avec l'autre et que le serrage soit maintenu.

L'utilisateur choisira de préférence cette configuration lorsqu'il souhaitera de la performance, c'est-à-dire notamment pour skier plus rapidement et de manière plus engagée. Dans cette configuration, le chausson, et par conséquent le bas de jambe de l'utilisateur, sont fermement tenus dans la coque rigide. En termes de proprioception, le skieur a conscience du soutien que lui offre la coque 2 simultanément vers l'avant et vers l'arrière.

Les figures 3 et 5 montrent la chaussure de ski dans une deuxième configuration. Le deuxième moyen d'ancrage 46 est dans un état « déconnectés ». En effet, le crochet 461 n'est plus prisonnier de l'anneau 462. Si bien que, sur le côté latéral de la chaussure, il n'y a plus liaison entre le collier et la deuxième portion de sangle. Par conséquent, même lorsque le dispositif de serrage bas de jambe est serré, le bas de jambe bénéficie d'une certaine laxité car le chausson 3 n'est plus plaqué contre la partie postérieure 211 du collier.

L'utilisateur choisira de préférence cette configuration lorsqu'il souhaitera plus de confort. Dans cette configuration, le chausson, et par conséquent la jambe de l'utilisateur, conserve le support de la partie avant de la coque.

Les figures 6 et 7 décrivent partiellement un troisième mode de réalisation de l'invention. Le troisième mode de réalisation se distingue du deuxième mode de réalisation, premièrement par des moyens d'appariement 44 de la première portion de boucle 41 avec la deuxième portion de boucle 42, ainsi que des moyens de réglage 45 qui sont différents de ceux présents dans le deuxième mode de réalisation.

En effet, dans le troisième mode de réalisation de l'invention, les moyens d'appariement 44 et les moyens de réglage en longueur 45 se trouvent réunis sur un même élément appelé boucle à griffe.

La boucle à griffe comprend une boucle 441 fixée à l'extrémité libre de la deuxième portion de sangle 42, et une griffe 451 qui est montée pivotante dans la boucle, de telle manière que lorsqu'on tire la première portion de sangle 41 dans le sens du serrage, la griffe 451 pivote pour laisser coulisser la sangle alors que lorsque la sangle tente de glisser dans la direction du desserrage, la griffe se place de telle façon qu'elle obstrue le passage et empêche le coulissement.

Deuxièmement, le troisième mode de réalisation se distingue également du deuxième mode de réalisation par le deuxième moyen d'ancrage. En effet celui-ci n'est plus constitué que par un simple anneau 462 à travers lequel passe (cf. figure 6) ou ne passe pas (cf. figure 7) la première portion de sangle 41.

Un troisième moyen d'ancrage est prévu entre la deuxième portion de sangle 42 et le collier. Ce troisième moyen d'ancrage est permanent. Dans le cas d'espèce, le troisième moyen d'ancrage 47 consiste en une bride 472 fixée d'une part à la deuxième portion de sangle 42 et d'autre part, au collier 21.

### NOMENCLATURE

- 1-: Chaussure de ski
- 2-: Coque
21- Collier
211- Partie postérieure
212- Overlap médial
213- Overlap latéral
214- Ouverture médiale
215- Ouverture latérale
22- Bas de coque
- 3-: Chausson
- 4-: Serrage bas de jambe
41- Première portion de sangle
42- Deuxième portion de sangle
421- Première bande
422- Deuxième bande
423- Troisième bande
424- Extrémité libre
- 43-: Premier moyen d'ancrage
- 44-: Moyens d'appariement
441- Boucle
- 45-: Moyens de réglage en longueur
451 - Griffe
- 46-: Deuxième moyen d'ancrage
461- Crochet
462- Anneau
- 47-: Troisième moyen d'ancrage
471- boucle
472- bride

## Revendications

1. Chaussure de sport (1) comportant une coque (2) et un chausson (3), ladite coque (2) comportant un collier (21) et se prolonge vers le haut de façon à entourer au moins partiellement le bas de jambe d'un utilisateur et comporte au moins un dispositif de serrage du bas de jambe de l'utilisateur ; ledit dispositif de serrage comprenant :
- une première portion de sangle (41) fixée à la coque (2) à l'aide d'un premier moyen d'ancrage 43, ledit premier moyen d'ancrage (43) étant positionné sur l'un des côtés, médial ou latéral, de la chaussure,
- une deuxième portion de sangle (42),
- des moyens d'appariement (44) de la première portion de sangle (41) à la deuxième portion de sangle (42),
- des moyens de réglage de la longueur de la première portion de sangle (41) ou de la deuxième portion de sangle (42),
**caractérisée en ce que** :
- le dispositif de serrage comprend un deuxième moyen d'ancrage (46), prévu pour relier optionnellement la deuxième portion de sangle (42) à la coque (2), ledit deuxième moyen d'ancrage (46) étant positionné sur l'autre des côtés, latéral ou médial,
et **en ce que** ledit deuxième moyen d'ancrage (46) peut être placé alternativement dans deux états différents :
- un état « connecté » dans lequel le deuxième moyen d'ancrage relie la deuxième portion de sangle (42) à la coque (2),
- un état « déconnecté » dans lequel le deuxième moyen d'ancrage ne relie pas la deuxième portion de sangle (42) à la coque (2).

2. Chaussure selon la revendication 1, **caractérisée en ce que** le premier ancrage (43) est placé sur le côté médial du collier (21), le deuxième ancrage (46) est fixé sur le côté latéral et **en ce que** dans l'état déconnecté, il n'y a pas, sur le côté latéral de la chaussure, de liaison entre le collier et la deuxième portion de sangle (42).

3. Chaussure selon la revendication précédente, **caractérisée en ce qu'**un troisième moyen d'ancrage (47) est prévu pour relier la deuxième portion de sangle (42) à la coque.

4. Chaussure selon la revendication 3, **caractérisée en ce que** le troisième moyen d'ancrage (47) comprend une bride (472).

5. Chaussure selon l'une des revendications 3 ou 4, **caractérisée en ce que** le troisième moyen d'ancrage comprend une boucle (471) à travers de laquelle passe la deuxième portion de sangle (42).

6. Chaussure selon l'une des revendications précédentes, **caractérisée en ce que** le deuxième moyen d'ancrage (46) comprend un anneau (462) solidaire de la coque (2) et dans lequel passe la deuxième portion de sangle (42).

7. Chaussure selon l'une des revendications 1 à 6, **caractérisée en ce que** le deuxième moyen d'ancrage (46) comprend un crochet (461) solidaire de l'un des deux éléments suivants: la coque (2) ou la deuxième portion de sangle (42), ledit crochet coopérant avec un anneau (462) solidaire de l'autre desdits deux éléments.

8. Chaussure selon l'une des revendications précédentes, **caractérisée en ce que** les moyens d'appariement (44) de la première portion de sangle (41) avec la deuxième portion de sangle (42) comprennent une boucle (441).

9. Chaussure selon l'une des revendications précédentes **caractérisée en ce que** les moyens de réglage en longueur (45) comprennent deux bandes velcro.

10. Chaussure selon l'une des revendications 1 à 9 **caractérisée en ce que** les moyens de réglage de la longueur comprennent un bloqueur à griffe (451).

## Patentansprüche

1. Sportschuh (1), aufweisend eine Schale (2) und einen Innenschuh (3), wobei die Schale (2) einen Bund (21) aufweist, der sich nach oben verlängert, so dass er den Unterschenkel eines Benutzers mindestens teilweise umgibt, und mindestens eine Vorrichtung zum Einspannen des Unterschenkels des Benutzers aufweist, wobei die Einspannvorrichtung Folgendes umfasst:
- einen ersten Zurrgurtabschnitt (41), der mit Hilfe eines ersten Verankerungsmittels (43) an der Schale (2) befestigt ist, wobei das erste Verankerungsmittel (43) an einer der Seiten des Schuhs, medial oder lateral, positioniert ist,
- einen zweiten Zurrgurtabschnitt (42),
- Mittel (44) zur Anpassung des ersten Zurrgurtabschnitts (41) an den zweiten Zurrgurtabschnitt (42),
- Mittel zum Einstellen der Länge des ersten Zurrgurtabschnitts (41) oder des zweiten Zurrgurtabschnitts (42),
**dadurch gekennzeichnet, dass**:
- die Einspannvorrichtung ein zweites Verankerungsmittel (46) umfasst, das dazu vorgesehen ist, den zweiten Zurrgurtabschnitt (42) optional mit der Schale (2) zu verbinden, wobei das zweite Verankerungsmittel (46) an der anderen der Seiten, lateral oder medial, positioniert ist,
und dass das zweite Verankerungsmittel (46) alternativ in zwei verschiedene Zustände platziert werden kann:
- einen "verbundenen" Zustand, in dem das zweite Verankerungsmittel den zweiten Zurrgurtabschnitt (42) mit der Schale (2) verbindet,
- einen "unverbundenen" Zustand, in dem das zweite Verankerungsmittel den zweiten Zurrgurtabschnitt (42) nicht mit der Schale (2) verbindet.

2. Schuh nach Anspruch 1, **dadurch gekennzeichnet, dass** die erste Verankerung (43) an der medialen Seite des Bunds (21) platziert ist, die zweite Verankerung (46) an der lateralen Seite platziert ist und dass im unverbundenen Zustand an der lateralen Seite des Schuhs keine Verbindung zwischen dem Bund und dem zweiten Zurrgurtabschnitt (42) besteht.

3. Schuh nach dem vorhergehenden Anspruch, **dadurch gekennzeichnet, dass** ein drittes Verankerungsmittel (47) vorgesehen ist, um den zweiten Zurrgurtabschnitt (42) mit der Schale zu verbinden.

4. Schuh nach Anspruch 3, **dadurch gekennzeichnet, dass** das dritte Verankerungsmittel (47) einen Flansch (472) umfasst.

5. Schuh nach einem der Ansprüche 3 oder 4, **dadurch gekennzeichnet, dass** das dritte Verankerungsmittel eine Schlaufe (471) umfasst, durch die der zweite Zurrgurtabschnitt (42) geht.

6. Schuh nach einem der vorhergehenden Ansprüche, **dadurch gekennzeichnet, dass** das zweite Verankerungsmittel (46) einen fest mit der Schale (2) verbundenen Ring (462) umfasst, durch den der zweite Zurrgurtabschnitt (42) geht.

7. Schuh nach einem der Ansprüche 1 bis 6, **dadurch gekennzeichnet, dass** das zweite Verankerungsmittel (46) einen fest mit einem der beiden folgenden Elemente verbundenen Haken (461) umfasst: der Schale (2) oder dem zweiten Zurrgurtabschnitt (42), wobei der Haken mit einem Ring (462) zusammenwirkt, der fest mit dem anderen der beiden Elemente verbunden ist.

8. Schuh nach einem der vorhergehenden Ansprüche, **dadurch gekennzeichnet, dass** die Mittel (44) zur Anpassung des ersten Zurrgurtabschnitts (41) an den zweiten Zurrgurtabschnitt (42) eine Schlaufe (441) umfassen.

9. Schuh nach einem der vorhergehenden Ansprüche, **dadurch gekennzeichnet, dass** die Mittel (45) zum Einstellen der Länge zwei Klettverschlussbänder umfassen.

10. Schuh nach einem der Ansprüche 1 bis 9, **dadurch gekennzeichnet, dass** die Mittel zum Einstellen der Länge eine Krallensperre (451) umfassen.

## Claims

1. Sports boot (1) having a shell (2) and an innerboot (3), said shell (2) having a collar (21) and extending upwards so as to at least partially enclose the lower leg of a user and having at least one device for clamping the user's lower leg, said clamping device comprising:
- a first strap portion (41) fastened to the shell (2) with the aid of a first anchoring means (43), said first anchoring means (43) being positioned on one of the sides, medial or lateral, of the boot,
- a second strap portion (42),
- means (44) for pairing the first strap portion (41) with the second strap portion (42),
- means for adjusting the length of the first strap
portion (41) or of the second strap portion (42), **characterized in that**:
- the clamping device comprises a second anchoring means (46), provided to optionally connect the second strap portion (42) to the shell (2), said second anchoring means (46) being positioned on the other of the sides, lateral or medial,
and **in that** said second anchoring means (46) can be placed in one of two different states:
- a "connected" state in which the second anchoring means connects the second strap portion (42) to the shell (2),
- and a "disconnected" state in which the second anchoring means does not connect the second strap portion (42) to the shell (2).

2. Boot according to Claim 1, **characterized in that** the first anchoring means (43) is placed on the medial side of the collar (21), the second anchoring means (46) is fastened to the lateral side, and **in that**, in the disconnected state, there is no connection, on the lateral side of the boot, between the collar and the second strap portion (42).

3. Boot according to the preceding claim, **characterized in that** a third anchoring means (47) is provided to connect the second strap portion (42) to the shell.

4. Boot according to Claim 3, **characterized in that** the third anchoring means (47) comprises a bar (472).

5. Boot according to either of Claims 3 or 4, **characterized in that** the third anchoring means comprises a loop (471) through which the second strap portion (42) passes.

6. Boot according to one of the preceding claims, **characterized in that** the second anchoring means (46) comprises a ring (462) secured to the shell (2) and through which the second strap portion (42) passes.

7. Boot according to one of Claims 1 to 6, **characterized in that** the second anchoring means (46) comprises a hook (461) secured to one of the two following elements: the shell (2) or the second strap portion (42), said hook cooperating with a ring (462) secured to the other of said two elements.

8. Boot according to one of the preceding claims, **characterized in that** the means (44) for pairing the first strap portion (41) with the second strap portion (42) comprise a loop (441).

9. Boot according to one of the preceding claims, **characterized in that** the length-adjusting means (45) comprise two Velcro strips.

10. Boot according to one of Claims 1 to 9, **characterized in that** the length-adjusting means comprise a claw-type blocker (451).
